# EUROPÄISCHE PATENTSCHRIFT

(11) **EP 0 165 932 B1**
(45) Veröffentlichungstag und Bekanntmachung des Hinweises auf die Patenterteilung: **03.02.1988**
(21) Anmeldenummer: 84903544.9
(22) Anmeldetag: 11.09.1984
(51) Int. Cl.: E04B 1/58, E04C 3/20

(54) **KOPPLUNGSMECHANISMUS FÜR DIE BIEGESTEIFE VERBINDUNG VON WALZTRÄGERN**
COUPLING MECHANISM FOR CONNECTING WITH FLEXURAL RIGIDITY PROFILE BEAMS
MECANISME DE COUPLAGE POUR RELIER DES POUTRELLES PROFILEES D'UNE MANIERE RIGIDE A LA FLEXION

(30) Priorität: 13.09.1983 DE 3332916
(43) Veröffentlichungstag der Anmeldung: 02.01.1986
(73) Patentinhaber: SCHÖMIG, Werner, D-8750 Aschaffenburg (DE)
(72) Erfinder: SCHÖMIG, Werner, D-8750 Aschaffenburg (DE)
(74) Vertreter: Stoffregen, Hans-Herbert, Dr. Dipl.-Phys.
(86) Internationale Anmeldenummer: EP8400277
(87) Internationale Veröffentlichungsnummer: WO8501307

(56) Entgegenhaltungen:
- BE-A- 459 258
- DE-C- 615 488
- FR-A- 2 231 256
- US-A- 1 783 958
- US-A- 3 442 542

## Beschreibung

Die Erfindung bezieht sich auf einen Kopplungsmechanismus für die biegesteife Verbindung von Walzträgern mittels die Walzträgerstege verbindenden Elementen, vorzugsweise für Rahmenecken oder Firstpunkte von Stahlkonstruktionen von Hallen, wobei die zu verbindenden Walzträger zueinander einen Abstand aufweisen.

Nach der US-A-1 783 958 werden zueinander beabstandete Walzträger mittels sogenannter Schuhe verbunden, die sich entlang eines Stegs und der von diesem abragenden Flansche erstreckt. Demzufolge ist eine individuelle Anpassung der Schuhe sowohl in Abhängigkeit der Laschentiefe als auch des von den Längsachsen der Walzenträger eingeschlossenen Winkels erforderlich.

In der DE-C-615 488 sind zerlegbare Dächer und Hallen beschrieben, bei denen die Haupttragwerke aus zwei Scharen aus ebenen Blechstreifen gepreßten L- oder U-förmigen Einzelstäben bestehen. An jeder Stoßstelle ist eine Überhöhung ausgebildet, um die ansonsten durch die Stoßstelle hervorgerufene statische Schwächung auszugleichen. Ferner wechseln die Stoßstellen der einzelnen Stabscharen einander ab.

Aufgabe der vorliegenden Erfindung ist es, eine Verbindung von Walzträgern zur Verfügung zu stellen, bei der die Verbindung mit der geringstmöglichen Anzahl von Einzelteilen möglich ist und eine Standardisierung erzielt wird, durch die bei genügender Lagerhaltung von Walzträgern und Verbindungselementen zum Beispiel individuell ausgelegte Hallen in kürzester Zeit errichtet werden können. Dabei sollen mit gleichen Verbindungselementen auch Hallen unterschiedlicher Dachneigungen herstellbar sein.

Die Aufgabe wird erfindungsgemäß dadurch gelöst, daß die Elemente nur mit den Stegen der Walzträger lösbar verbundene Laschen sind, die in bezug auf die Hauptachse der Stege winkelverstellbar sind, wobei die Laschen zu ihren Enden hin konisch ausgebildet sind und die Laschenstärke im Bereich zwischen den Walzträgern größer als im Bereich der Stege der Walzträger ist.

Vorzugsweise werden zwei zu verbindende Walzträger mit einer einzigen Lasche verbunden. Die Lasche selbst kann vorteilhafterweise um ± 5° winkelverstellbar sein.

Auch besteht die Möglichkeit, an die Laschen im Bereich der Stegebenen nockenartige Vorsprünge anzugießen, die ihrerseits in Ausnehmungen wie Bohrungen der Stegebenen der Walzprofile passend eine Verdübelung herstellen und dort über Lochlaibungsspannungen Kräfte übertragen. Dadurch ist der Vorteil gegeben, daß die von den die Lasche mit den Stegebenen verbindenden Schrauben und die somit zu übertragenden Anschlußkräfte verringert bzw. aufgehoben t> - werden können, so daß weniger oder weniger hochwertige Schräuben zur Verbindung 4er Laschen mit den Walzprofilcn ' enötigt werden.

Eine hohe Festigkeit der Laschen wird ferner dadurch erzielt, daß die Laschen im Bereich zwischen den zu verbindenden Walzträgern abragende Rippen aufweisen können. Diese sind vorzugsweise in den Randbereichen der'zwischen den Walzträgern verlaufenden Laschenabschnitten angeordnet, wobei bei einer zweiarmigen Lasche außerdem eine Versteifungsrippe auf der zur Laschenhauptfläche verlaufenden Symmetrieachse angeordnet ist.

Die Verschraubung zwischen der Lasche und den Walzträgern in deren Bereich kann mittels vorgespannter HV-Schrauben erfolgen, wobei die Geometrie und Anordnung der einzelnen Elemente so gewählt ist, daß über die Z-Achse der Walzträger ein symmetrischer Querschnitt vorhanden ist. Dieser wirkt genauso wie ein homogener und läßt somit im Zusammenwirken mit den verwendeten Werkstoffen eine Bemessung nach dem Traglastverfahren zu.

Die Laschen selbst sind vorzugsweise überlang ausgebildet, d.h., sie sind wesentlich länger als sie allein für die Deckung der in den Ecken auftretenden Momente notwendig wären.

Als Werkstoffe werden vorzugsweise duktile Gußwerkstoffe gewählt, insbesondere GGG-40-Guß, jedoch können auch kohlefaserverstärkte oder glasfaserverstärkte Kunststoffmaterialien Einsatz finden, gegebenenfalls auch in Kombination mit Guß- oder Stahlwerkstoffen. Diese haben insbesondere hinsichtlich ihres Gewichts und der Korrosionsbeständigkeit gegenüber allen anderen Materialien entscheidende Vorteile.

Durch die erfindungsgemäße Verbindung von Walzträgern ist erkennbar der Vorteil gegeben, daß alle möglichen sowohl eingeschossigen, einschiffige oder mehrschiffige Hallen mit beliebigen Dachneigungen mit einer denkbar einfachen Produktionsmethode für Rahmenriegel und -stiele zur Verfügung gestellt werden können, ohne daß besondere Bearbeitungen für die einzelnen Elemente erforderlich sind. Einzig und allein unterschiedliche Dimensionierungen der Laschen sind nötig, die nicht nur zweiarmig, sondern auch mehrarmig sein können.

Weitere Einzelheiten, Vorteile und Merkmale der Erfindung ergeben sich nicht nur aus den Ansprüchen, sondern auch aus den in der Zeichnung dargestellten bevorzugten Ausführungsbeispielen.

Es zeigen:
Fig. 1 eine schematische Darstellung eines Rahmens,
Fig. 2 eine vergrößerte Darstellung einer Rahmeneckverbindung in Fig. 1 und
Fig. 3 eine vergrößerte Darstellung einer Verbindung zwischen den Rahmenriegeln in Fig. 1.

In den Fig. 1 - 3 ist ein Ausführungsbeispiel dargestellt, bei dem zu verbindende Walzträger mit einer einseitigen Lasche verbunden werden, wobei gleichzeitig die Möglichkeit gegeben ist, eine Verstellung zwischen den einzelnen Walzträger unter Verwendung gleicher Laschengeometrien zu erzielen, also die Dachneigungen des Rahmens individuell zu verändern. Selbstverständlich besteht auch die Möglichkeit, entlang jeder Stegseite eine Lasche anzuordnen.

In Fig. 1 ist eine Hallenkonstruktion dargestellt, die Rahmenstiele 92 und 94 sowie Rahmenriegel 96 und 98 umfaßt, die ihrerseits in bezug auf die Rahmenstiele 92, 94 verstellt werden können. Dies ist in der zeichnerischen Darstellung zum einen durch die ausgezogenen Rahmenriegel 96, 98 bzw. durch eine gestrichelte Darstellung der entsprechenden Rahmenriegel verdeutlicht. Die Veränderbarkeit, d.h. die Winkeleinstellung, ist in einem Umfang von vorzugsweise max. 10° möglich, ohne daß die die Walzträger verbindenden und in den Fig. 2 und 3 näher dargestellten einseitig angeordneten Laschen unterschiedliche Geometrien aufweisen müssen.

In Fig. 2 ist in vergrößerte Darstellung eine Verbindung zwischen dem Rahmenstiel 92 und dem Rahmenriegel 98 mittels einer Lasche 100 dargestellt. Dabei sind die Walzträger 92, 98 im Ausführungsbeispiel nur über die einzige Lasche 100 verbunden, die die Seiten 102 bzw. 104 der Stegebenen 106 bzw. 108 verbinden. Die Lasche 100 ist dabei eine Gußlasche, die über Schraubverbindungen (beispielhaft mit dem Bezugszeichen 110 und 112 angegeben) mit den Stegebenen 106 und 108 verbunden sind. Zusätzlich können die im Bereich der Stegebenen 106 und 108 verlaufenden Abschnitte 114 und 116 der Lasche 100 angegossene Vorsprünge (beispielhaft mit dem Bezugszeichen 118 in der Schnittdarstellung A-A angedeutet) aufweisen, die ihrerseits in entsprechende Ausnehmungen wie Bohrungen 120 in den Stegebenen 106 bzw. 108 eingreifen. Dadurch erfolgt eine Art Verdübelung, durch die über Lochlaibungsspannungen Kräfte übertragen werden. Dies hat den Vorteil, daß die von den Schraubverbindungen 110, 112 zu übertragenden Anschlußkräfte verringert oder aufgehoben werden können, so daß weniger oder weniger hochwertige Schrauben zur Verbindung der Lasche 100 mit den Walzprofilen 92, 98 benötigt werden.

Wie durch die Schnittdarstellung B-B in Fig. 2 angedeutet ist, ist die Laschenstärke zwischen den Walzprofilen 98, 92, also im freien Bereich 122, stärker als im Bereich der Stegebenen 106 und 108. Dabei ist die Dimensionsänderung vorzugsweise so gewählt, daß im Bereich 121 die Stärke der Lasche 100 genauso groß ist wie die Gesamtstärke der Lasche 100 im Bereich der Stegebenen 106,108, also im Ausführungsbeispiel die Summe der Stärke des Abschnitts 116 der Lasche 100 und der Stegebene 108 des Rahmenstiels 92. Ferner erkennt man, daß außerhalb der Laschenarme 114, 116, also im freien Bereich zwischen den vorzugsweise rechtwinklig abgeschnittenen Walzprofilen 92, 98 Verstärkungsrippen 122, 124, 126 vorgesehen sind, die jedoch nicht notwendigerweise vorhanden sein müssen. Auch erkennt man an der Schnittdarstellung B-B, daß der im Bereich des Walzprofils verlaufende Abschnitt 116 nockenartige Vorsprünge 128, 130, 132, 134 aufweist, die zur Verdübelung in entsprechende Ausnehmungen in der Stegebene 108 einbringbar sind.

Durch die zeichnerische Darstellung der Fig. 2 wird noch ein weiteres wesentliches Merkmal der erfindungsgemäßen Lehre verdeutlicht. Es wird offensichtlich, daß sich die Laschenabschnitte 114, 116 zu ihren Enden hin konisch verjüngen. Daraus ergibt sich der Vorteil, daß die Laschenabschnitte 116, 114 im Bereich der Stegebenen 106,108 verstellt werden können. Dabei hat sich vorzugsweise eine Verstellbarkeit um einen Winkelbereich von ± 5° als bevorzugt herausgestellt, um einen möglichst großen Bereich abzudecken, ohne die Laschen selbst hinsichtlich Geometrie und Stärke besonders verändern zu müssen. Demzufolge können mit der Lasche 100 Rahmenriegel und Rahmenstiele derart verbunden werden, daß sie zueinander um einen Winkelbereich von ± 5° verstellt werden können. Geht man davon aus, daß die Hauptachsen der Laschenschenke) 114.116 einen Winkel von 95° zueinander beschreiben, so können Rahmenstiel 92 zum Rahmenriegel 98 einen Winkelbereich von 90° bis 100° zueinander beschreiben. Daraus ergibt sich der Vorteil, daß mit der erfindungsgemäßen Verbindung hergestellte Rahmen unterschiedliche Dachneigungen aufweisen können.

In Fig. 3 ist eine erfindungsgemäß ausgebildete Verbindung zwischen den Rahmenriegeln 98 und 96 angegeben, wobei im wesentlichen die gleichen Merkmale realisiert sind, wie sie im Zusammenhang mit der Fig. 2 beschrieben worden ist. Die zueinander beabstandeten Rahmenriegel 96 und 98 werden einseitig über eine Lasche 136 verbunden, deren im Bereich der Stegebenen 138, 140 verlaufenden Schenkel 142, 144 sich zu ihren Enden hin verjüngen, um so eine Verstellbarkeit von vorzugsweise max. 10° zu erzielen. Auch können die Schenkel 142, 144 im Bereich der Stegebenen 138, 140 nockenartige Vorsprünge 146, 148 aufweisen, um die erwähnte Verdübelung mit den Walzprofilen herbeizuführen. Zusätzlich können Schraubverbindungen 150, 152 vorgesehen sein. Diese wesentlichen Merkmale sind der Schnittdarstellung A-A zu entnehmen, wobei die einseitige Laschenausbildung besonders deutlich hervortritt. Auch sei erwähnt, daß die Laschen 136 im Bereich zwischen den vorzugsweise rechtwinklig abgelängten Rahmenriegeln 96, 98 ebenfalls in einem Umfang verstärkt ist, daß sich eine Stärke ergibt, die der Summe von Stegebene 138 bzw. 140 und dem an diesem anliegenden Steg 154 der ein U-Profil darstellenden Lasche 136 entspricht. Diese U-profilartige Ausbildung der Lasche 136 wird ebenfalls bei der Schnittdarstellung A-A in Fig. 2 verdeutlicht.

Sind anhand der Fig. 1 - 3 erfindungsgemäße Kopplungsmechsnismen zwischen Walzträgern über Laschen dargestellt, die nur zwei Schenkel aufweisen, so besteht selbstverständlich die Möglichkeit, daß auch über mehrarmige Laschen eine gleiche Verbindungsart zur Verfügung gestellt werden kann.

Die in den Figuran dargestellten Laschen bestehen nach einsm hervorzuhebenden Merkmal vorzugsweise aus duktilen Gußwerkstoffen wie zum Beispiel GGG-40-Guß, können jedoch auch aus kohlefaserverstärkten, glasfaserverstärkten Kunststoffen oder letztere kombiniert mit Guß- oder Stahlwerkstoffen bestehen. Durch die Wahl der Materialien ist die Möglichkeit gegeben, mit einfachen Mitteln unterschiedliche Laschen zu gießen. Durch die erfindungsgemäßen Verbindungen ist mit konstruktiv einfachen Mitteln und mit standardisierten Walzträgern, die senkrecht abgelängt sind, die Möglichkeit geschaffen, unterschiedliche Hallengrößen und Hallenarten und kostengünstig zur Verfügung zu stellen.

## Patentansprüche

1. Kopplungsmechanismus für die biegesteife Verbindung von Walzträgern (92, 94, 96, 98) mittels die Walzträgerstege verbindenden Elementen, vorzugsweise für Rahmenecken oder Firstpunkte von Stahlkonstruktionen von Hallen, wobei die zu verbindenden Walzträger zueinander einen Abstand aufweisen, dadurch gekennzeichnet, daß die Elemente nur mit den Stegen der Walzträger (92, 94, 96, 98) lösbar verbundene Laschen (100, 136) sind, die in bezug auf die Hauptachse der Stege winkelverstellbar sind, wobei die Laschen (100, 136) zu ihren Enden hin konisch ausgebildet sind und die Laschenstärke im Bereich zwischen den Walzträgern größer als im Bereich der Stege der Walzträger ist.

2. Kopplungsmechanismus nach Anspruch 1, dadurch gekennzeichnet, daß zwei zu verbindende Walzträger 92, 98; 98, 96; 94, 96) mit einer einzigen Lasche (100, 136) verbunden sind.

3. Kopplungsmechanismus nach Anspruch 2, dadurch gekennzeichnet, daß die Lasche (100, 136) vorzugsweise um ± 5° winkelverstellbar ist.

4. Kopplungsmechanismus nach Anspruch 1, dadurch gekennzeichnet, daß die Lasche (100, 136) überlang ist.

5. Kopplungsmechanismus nach Anspruch 1, dadurch gekennzeichnet, daß die Lasche (100, 136) aus Guß wie GGG-40-Guß oder kohlefaserverstärkten Kunststoffmaterialien besteht.

6. Kopplungsmechanismus nach Anspruch 1, dadurch gekennzeichnet, daß die Laschen (100, 136) im Bereich zwischen den Walzträgern (92, 98) von den Laschenebenen abragende Rippen (122,124,126) aufweisen.

7. Kopplungsmechanismus nach Anspruch 1, dadurch gekennzeichnet, daß bei mit den Walzträgern vorzugsweise mittels vorgespannter HV-Schrauben verbundener Laschen entlang der Längsachsen der Walzträger ein symmetrischer oder in etwa symmetrischer Querschnitt gegeben ist.

8. Kopplungsmechanismus nach Anspruch 1, dadurch gekennzeichnet, daß die Laschen (100, 136) zwei- oder mehrarmig ausgebildet sind.

9. Kopplungsmechanismus nach Anspruch 1, dadurch gekennzeichnet, daß die im Bereich der Stegebenen (106, 108, 138, 140) verlaufenden Laschen-Abschnitte (114, 116, 142, 144) Vorsprünge wie Nocken (118, 128, 130, 132, 134, 146, 148) aufweisen, die ihrerseits in in den Stegebenen vorhandene Ausnehmungen wie Bohrungen eingreifen.

10. Kopplungsmechanismus nach Anspruch 1, dadurch gekennzeichnet, daß die Hauptachsen der im Bereich der Stegebenen (106, 108) verlaufenden Laschenschenkel (114,116) bei einer Verbindung zwischen Rahmenstiel (92) und -riegel (98) einen Winkel von vorzugsweise 95° einschließen.

## Claims

1. Coupling mechanism for the bend-resisting connection of rolled girders (92, 94, 96, 98) by means of members connecting the rolled girder webs, preferably for frame corners or ridge points of steel constructions of halls, where the rolled girders to be connected are arranged at a diatance to each other, characterized in that the members are strap-joints (100, 136) being detachably connected only with the webs of the rolled girders (92, 94, 96, 98), which strap-joints being angle-adjustable with respect to the principal axis of the webs, where the strap-joints (100,136) are coniformly designed towards their ends, and the thickness of the strap-joints in the area between the rolled girders being greater than that in the area of the webs of the rolled girders.

2. Coupling mechanism according to Claim 1, characterized in that two rolled girders (92, 98; 98, 96; 94, 96) to be connected, are connected by means of one strap-loint only (100, 136).

3. Coupling mechanism according to Claim 2, characterized in that the strap-joint can be angle- adjusted preferably about ± 5°.

4. Coupling mechanism according to Claim 1, characterized in that the strap-joint (100,136) is extremely long.

5. Coupling mechanism according to Claim 1, characterized in that the strap-joint (100, 136) is made of cast, like GGG-40-cast, or of carbon- fiber-reinforced synthetic material.

6. Coupling mechanism according to Claim 1, characterized in that the strap-joints (100, 136) in the area between the rolled girders (92,98) have ribs (122,124,126) protruding from the strap-joint planes.

7. Coupling mechanism according to Claim 1, characterized in that with strap-joints connected with the rolled girders preferably by means of prestrained HV-screws, there is a symmetric or almost symmetric section along the longitudinal axises of the rolled girders.

8. Coupling mechanism according to Claim 1, characterized in that the strap-joints (100, 136) are of two-armed or multi-armed configuration.

9. Coupling mechanism according to Claim 1, characterized in that the segments of the strap-joints (114,116.142,144) extending in the area of the web planes (106,108,138,140) have projections, like cams (118,128,130,132,134,146, 148), which in their turn are engaging recesses, like drilled holes, being provided in the web planes.

10. Coupling mechanism according to Claim 1, characterized in that the principal axises of the strap-joint flanges (114, 116) extending into the area of the web planes (106, 108), are encompassing an angle of preferably 95 in a joint between frame strut (92) and frame bar (98).

## Revendications

1. Dispositif d'accouplement pour l'assemblage rigide à la flexion de poutres laminées (92, 94, 96, 98) au moyen d'éléments reliant les traverses des poutres laminées, de préférence pour angles de cadres ou points de faites de constructions métalliques de halls, les poutres laminées à relier présentant une distance entre elles, dispositif d'accouplement caractérisé en ce que les éléments d'assemblage sont des couvre-joints (100,136) reliés de façon amovible seulement avec les traverses des poutres laminées (92, 94, 96, 98) et qui sont susceptibles d'un réglage angulaire par rapport à l'axe principal des traverses, les couvre-joints ou éclisses (100, 136) étant constitués avec une forme conique en allant vers leurs extrémités et l'épaisseur des couvre-joints dans la zone située entre les poutres laminées étant plus grande que dans la zone des traverses des poutres laminées.

2. Dispositif d'accouplement selon la revendication 1, caractérisé en ce que deux poutres laminées à assembler (92, 98; 98, 96; 94, 96) sont reliées par un seul couvre-joint ou éclisse (100, 136).

3. Dispositif d'accouplement selon la revendication 2, caractérisé en ce que le couvre-joint ou éclisse (100, 136) est susceptible d'un réglage angulaire de ± 5° de préférence.

4. Dispositif d'accouplement selon la revendication 1, caractérisé en ce que le couvre-joint ou éclisse (100, 136) présente une surlongueur.

5. Dispositif d'accouplement selon la revendication 1, caractérisé en ce que le couvre-joint ou éclisse (100, 136) est constitué en fonte telle que fonte GGG-40 ou en matériaux à base de matière synthétique renforcée par des fibres de carbone.

6. Dispositif d'accouplement selon la revendication 1 caractérisé en ce que les couvre-joints ou éclisses (100, 136) comportent dans la zone située entre les poutres laminées (92, 98) des nervures (122,124,126) faisant saillie des plans des couvre-joints (ou éclisses).

7. Dispositif d'acoouplement selon la revendication 1, caractérisé en ce que dans le cas de couvre-joints ou éclisses reliés aux poutres laminées de préférence au moyen de boulons à haute résistance précontraints, le long des axes longitudinaux des poutres laminées est prévue une section transversale symétrique ou à peu près symétrique.

8. Dispositif d'accouplement selon la revendication 1, caractérisé en ce que les couvre-joints (100, 136) ou éclisses sont constitués de deux bras ou de plusieurs bras.

9..Dispositif d'accouplement selon la revendication 1, caractérisé en ce que les tronçons (114, 116, 142, 144) des couvre-joints ou éclisses qui s'étendent dans la zone des plans dès traverses (106,108,138,140) comportent des saillies, telles que des ergots (118, 128, 30, 132, 134, 146, 148), qui de leur côté sont engagées dans des évidements, tels que des alésages, prévus dans les plans des traverses.

10. Dispositif d'accouplement selon la revendication 1, caractérisé en ce que les axes principaux des branches (114, 116) des couvre-joints ou éclisses qui s'étendent dans la zone des plans des traverses (106, 108) forment, lorsqu'est réalisé un assemblage entre montant de cadre (92) et traverse de cadre (98), un angle de 95° de préférence.
